# EUROPÄISCHE PATENTSCHRIFT

(11) **EP 0 325 587 B1**
(45) Veröffentlichungstag und Bekanntmachung des Hinweises auf die Patenterteilung: **06.05.1992**
(21) Anmeldenummer: 87905598.6
(22) Anmeldetag: 02.09.1987
(51) Int. Cl.: F02P 7/06, F02P 3/045

(54) **ZÜND- UND EINSPRITZSYSTEM FÜR VERBRENNUNGSMOTOREN**
IGNITION AND INJECTION SYSTEM FOR INTERNAL COMBUSTION ENGINES
SYSTEME D'ALLUMAGE ET D'INJECTION POUR MOTEURS A COMBUSTION INTERNE

(30) Priorität: 10.10.1986 DE 3634587
(43) Veröffentlichungstag der Anmeldung: 02.08.1989
(73) Patentinhaber: ROBERT BOSCH GMBH, 70442 Stuttgart (DE)
(72) Erfinder: DENZ, Helmut, D-7000 Stuttgart 1 (DE); MOZ, Rudolf, D-7141 Möglingen (DE); UTTENWEILER, Winfried, D-7400 Tübingen (DE)
(86) Internationale Anmeldenummer: DE8700398
(87) Internationale Veröffentlichungsnummer: WO8802817

(56) Entgegenhaltungen:
- WO-A-83/04283
- FR-A- 2 371 584
- FR-A- 2 551 203
- US-A- 4 426 974
- US-A- 4 444 171

## Beschreibung

### Stand der Technik

Die Erfindung bezieht sich auf ein Zündsystem für Verbrennungsmotoren gemäß der Gattung des Hauptanspruchs.

Es ist bekannt, in Zündsystemen mit Zylindererkennung Hallblenden im Zündverteiler zu verwenden, deren Blende eine Aussparung besitzt, die einen Phasenimpuls pro 720° Kurbelwellendrehung erzeugt. Während des Phasenimpulses wird beispielsweise vom Zahnkranz bzw. von der Schwungscheibe der Kurbelwelle eine Bezugsmarke abgeleitet. Diese Bezugsmarke tritt pro Umdrehung der Kurbelwelle einmal auf, so daß nur jede zweite Bezugsmarke in den Zeitraum des Phasensignals fällt. Das Phasensignal und die Bezugsmarke kennzeichnen somit zusammen den Beginn eines Zündzyklus, woraus in einem Mikroprozessor unter Berücksichtigung weiterer Motordaten, insbesondere unter Berücksichtigung der Drehzahl, eine exakte Bestimmung der optimalen Zündzeitpunkte vorgenommen werden kann. Fällt bei einer solchen Anlage der Geber für die Bezugsmarke bzw. für die Drehzahl aus, so kann der Motor nicht mehr weiterbetrieben werden.

### Vorteile der Erfindung

Ein Zünd- und Einspritzsystem mit den Merkmalen des Hauptanspruchs hat demgegenüber den Vorteil, daß die weiteren Aussparungen, die den einzelnen oberen Totpunkten der Zylinder zugeordnet sind, jeweils ein Phasensignal mittels eines Hallsensors erzeugen, woraus ein definierter Festzündwinkel festgelegt werden kann. Dabei gibt eine verbreiterte Aussparung, die einen verbreiterten Phasenimpuls erzeugt, den Beginn eines Zündzyklus an, wenn in dieses Phasenfenster eine Bezugsmarke fällt. Die anderen Phasenfenster müssen so schmal sein, daß die zweite Bezugsmarke im Laufe von zwei Umdrehungen nicht darin zu liegen kommt, so daß eine eindeutige Zylindererkennung gewährleistet ist. Für den Notlauf und gegebenenfalls den Start stellen die Phasenimpulse praktisch die Schließzeit für die Zündspule bzw. für die Einspritzimpulse dar, wobei bei Auftreten der Rückflanke der Phasenimpulse der Zündfunke erzeugt wird. Dies hat nicht nur den Vorteil, daß im Störungsfall eine Notlaufzündwinkelfunktion auf einfache Weise realisiert wird, sondern daß auch beim Motorstart, ein früherer Zündbeginn und dadurch kürzere Startzeiten erzielt werden.

Der Zündwinkel kann beispielsweise 10° vor dem oberen Totpunkt liegen. Aus dem zeitlichen Abstand der Rückflanken kann außerdem die Drehzahl ermittelt und vom Rechner eine an die Drehzahl angepaßte Schließzeit, während der die Zündspule geladen wird, oder Einspritzzeit bestimmt werden. Durch diese Maßnahme wird eine Optimierung der Notlaufzündwinkelfunktion erreicht. Die Notlauffunktion kann auch dadurch verbessert werden, daß aus den festen Rückflanken die Drehzahl und daraus eine Verzögerungszeit für den Schließbeginn und eine Verzögerungszeit für die Zündung ermittelt wird. Dadurch kann für den Stationärbetrieb eine genauere Schließzeit und ein variabler Zündwinkel realisiert werden, wodurch Überhitzungen der Endstufe vermieden werden können.

Im störungsfreien Normalbetrieb treten zwei Bezugsmarken pro Zündzyklus auf, wobei die in der Mitte eines Zündzyklus auftretende Bezugsmarke nicht mit einem Phasenimpuls zusammenfällt, so daß diese Bezugsmarke auch nicht fälschlicherweise als Anfangsmarke eines Zündzyklus angesehen werden kann.

Die erfindungsgemäße Maßnahme ist nicht auf Zündsysteme beschränkt, sondern ist auch auf Einspritzsysteme anwendbar.

### Zeichnnung

Die Erfindung wird nachfolgend anhand der Zeichnung näher erläutert. Es zeigen:
Figur 1a eine Hallblende in der Draufsicht,
Figur 1b die in der Figur 1a dargestellte Hallblende in der Seitenansicht,
Figur 2 ein Blockschaltbild des Zündsystems für einen 4-Zylinder-Motor,
Figur 3 mehrere Diagramme eines 4-Zylinder-Motors und
Figur 4 mehrere Diagramme eines 5-Zylinder-Motors.

Die in Figur 1a und Figur 1b dargestellte Hallblende 1 besitzt vier Ausschnitte 2, 3, 4, 5, von denen die Aussparung 2 gegenüber den übrigen Aussparungen 3 bis 5 verbreitet ist. Die Hallblende 1 wird im Zündverteiler oder auf der Nockenwelle eingebaut und dreht sich synchron mit dem Verteilerfinger. In geringem Abstand von der Hallblende 1 befindet sich eine Hallsonde 6, deren Sensorsignale einer elektronischen Motorsteuerung 7 (Figur 2) zugeführt werden.

Die in Figur 2 dargestellte Motorsteuerung 7 erzeugt aus dem Sensorsignal das Phasensignal PS, welches einem Rechner-Port 8 zugeführt wird. Zur Aufbereitung des Phasensignals ist ein Signalumformer 9 vorgesehen, der das vom Hallsensor 6 empfangene Signal in ein Rechtecksignal umwandelt. Es sind weitere Signalumformer 10, 11 vorgesehen, die aus der vom Zahnkranz der Schwungscheibe abgeleiteten Bezugsmarke BM und aus dem von einem Drehzahlsensor 12 abgegebenen Drehzahlsignal Rechtecksignale für die weitere Auswertung erstellen.

Fällt nun aufgrund der Störung die Bezugsmarke BM bzw. das Drehzahlsignal n aus, so kann alleine aufgrund des vom Hallsensor 6 abgegebenen Sensorsignals eine Notlaufzündfunktion realisiert werden.

Aus Figur 3 ist in der oberen Zeile jeweils der obere Totpunkt OT der Zylinder 1 bis 4 eingetragen. Darunter ist das Phasensignal PS angegeben, welches zu Beginn eines Zündzyklus einen breiteren Phasenimpuls PI1 enthält. Die weiteren Phasenimpulse PI2 bis PI4 sind kürzer. Die Rückflanken R treten bei sämtlichen Phasenimpulsen PI1 bis PI4 um 10° der Kurbelwellenumdrehung vor dem oberen Totpunkt OT des zugehörigen Zylinders auf.

Die zeitliche Zuordnung der bereits als Rechtecksignal umgeformten Bezugsmarke BM ist so gewährleistet, daß die mittlere Bezugsmarke BM2 nicht mit einem Phasenimpuls zeitlich zusammenfällt. Nur der Bezugsmarkenimpuls BM1 fällt mit dem breiteren Phasenimpuls PI1 zusammen, wodurch im synchronisierten, störungsfreien Normalbetrieb der Beginn des Zündzyklus angegeben wird.

Fällt das Bezugsmarkensignal BM aufgrund einer Störung aus, so kann eine Notlaufzündfunktion alleine aufgrund des Phasensignals PS aufrechterhalten werden. In diesem Fall wird die Zündspule ZSP1 der Zündungsendstufe 14 (Figur 2) zu Beginn jedes Phasenimpulses des Phasensignals PS geladen und bei Auftreten der Rückflanke R die Zündung jeweils 10° vor dem oberen Totpunkt OT ausgelöst. Das Phasensignal definiert somit einen festen Notlaufzündwinkel, der einen Notbetrieb bei fehlender Bezugsmarke bzw. bei fehlendem Drehzahlsignal ermöglicht.

Figur 4 zeigt die entsprechenden Diagramme für einen 5-Zylinder-Motor, bei dem jedem Zylinder ein Phasenimpuls PI1 bis PI5 zugeordnet ist. Hier ist jedoch beim Stromverlauf der Zündspule ZSP1 die zusätzliche Möglichkeit angegeben, daß die Zeit zwischen zwei aufeinanderfolgenden Rückflanken zur Bestimmung der Drehzahl herangezogen wird. Aus der ermittelten Drehzahl kann dann eine korrigierte Zeit für das Laden der Zündspule berechnet werden. Ebenso ist der Fall dargestellt, wo Schließzeitpunkt und Zündzeitpunkt ausgehend von der vorhergehenden Phasenflanke berechnet werden.

Aus den festen Rückflanken kann die Drehzahl berechnet werden und daraus eine Verzögerungszeit t_{VS} für den Schließbeginn und eine Verzögerungszeit t_{VZ} für den Zündzeitpunkt ermittelt werden, so daß für den Stationärbetrieb eine genauere Schließzeit und ein variabler Zündwinkel realisierbar sind.

Wie auch im Schaubild von Figur 3 ist unten noch eine Gradeinteilung für die Umdrehung der Kurbelwelle angegeben.

## Patentansprüche

1. Zünd- und Einspritzsystem für Verbrennungsmotoren, das eine synchron mit einer Welle des Motors angetriebene Hallblende oder dgl. besitzt, die zu Beginn eines Zündzyklus einen Phasenimpuls an einen Rechner abgibt, der gegebenenfalls unter Berücksichtigung weiterer Motordaten die Zündung steuert, wobei die Hallblende jedem oder jedem zweiten Zylinder zugeordnete Aussparungen hat, die eine entsprechende Anzahl von Phasenimpulsen verursachen, deren Rückflanken um einen einheitlichen Drehwinkel vor dem oberen Totpunkt des jeweils zugehörigen Zylinders auftreten, dadurch gekennzeichnet, daß eine der Aussparungen (2) gegenüber den anderen (3, 4, 5) breiter ausgebildet ist und den breiteren Phasenimpuls (PI1) verursacht und daß der Beginn eines Zündzyklus dann erkannt wird, wenn eine vom Zahnkranz bzw. von der Schwungscheibe der Kurbelwelle abgeleitete weitere Bezugsmarke während des breiteren Phasenimpulses auftritt.

2. Zünd- und Einspritzsystem nach Anspruch 1, dadurch gekennzeichnet, daß mit Beginn der Phasenimpulse (PI1 bis PI4) die Zündspule (ZPS1) geladen und bei deren Rückflanke (R) die Zündüng ausgelöst wird.

3. Zünd- und Einspritzsystem nach einem der Ansprüche 1 oder 2, dadurch gekennzeichnet, daß die Hallflanke (R) jeweils um etwa 10° der Nockenwelledrehung vor dem oberen Totpunkt (OT) des zugehörigen Zylinders liegen.

4. Zünd- und Einspritzsystem nach einem der vorhergehenden Asprüche, dadurch gekennzeichnet, daß aus dem zeitlichen Abstand der auftretenden Rückflanken (R) der Phasenimpulse (PI1 bis PI4) die Drehzahl ermittelt und vom Rechner (13) eine an die Drehzahl angepaßte Schließzeit (TS) während der die Zündspule (ZPS1) geladen wird, bestimmt wird.

5. Zünd- und Einspritzsystem nach einem der vorhergehenden Anspruche, dadurch gekennzeichnet, daß die Rückflanke (R) der Phasenimpulse (PI1 bis PI4) zur Bestimmung des Zündzeitpunkts nur beim Motorstart und/oder bei auftretenden Störungen verwendet werden.

6. Zünd- und Einspritzsystem nach einem der vorhergehenden Anspruche, dadurch gekennzeichnet, daß die Hallblende (1) zur Erzeugung einer Notlaufzündung für den Fall eines Defekts der Impulsgeber für Drehzahl- und/oder Bezugsmarke (BM) verwendet wird.

## Claims

1. Ignition and injection system for internal combustion engines, which has a Hall shutter or the like which is driven synchronously with a shaft of the engine and, at the beginning of an ignition cycle, emits a phase pulse to a computer which, taking account, if required, of further engine data, controls ignition, the Hall shutter having cutoutes which are allocated to each or each second cylinder and cause a corresponding number of phase pulses, the trailing edges of which occur by a uniform angle of rotation before the top dead centre of the respectively associated cylinder, characterised in that one of the cutoutes (2) is designed to be wider than the others (3, 4, 5) and causes the wider phase pulse (PI1) and in that the beginning of an ignition cycle is detected when a further reference mark, derived from the ring gear or from the flywheel of the crankshaft, occurs during the wider phase pulse.

2. Ignition and injection system according to Claim 1, characterised in that the ignition coil (ZPS1) is charged at the beginning of the phase pulse (PI1 to PI4) and ignition is triggered at its trailing edge (R).

3. Ignition and injection system according to either of Claims 1 or 2, characterised in that the Hall edge (R) in each case lie [sic] about 10°of camshaft rotation before the top dead centre (TDC) of the associated cylinder.

4. Ignition and injection system according to one of the preceding claims, characterised in that the speed is determined from the time interval between the occurring trailing edges (R) of the phase pulses (PI1 to PI4) and a closing time (TS) during which the ignition coil (ZPS1) is charged, which closing time is matched to the speed, is determined by the computer (13).

5. Ignition and injection system according to one of the preceding claims, characterised in that the trailing edge (R) of the phase pulses (PI1 to PI4) are [sic] used for determining the ignition instant only when starting the engine and/or when faults occur.

6. Ignition and injection system according to one of the preceding claims, characterised in that the Hall shutter (1) is used to produce an emergency ignition in the event of a defect of the pulse transmitters for speed and/or reference mark (BM).

## Revendications

1. Système d'allumage et d'injection pour des moteurs à combustion interne, qui possède un diaphragme de Hall ou analogue entraîné par un arbre du moteur, diaphragme qui délivre à un calculateur une impulsion de phase au début d'un cycle d'allumage, lequel calculateur en prenant en considération d'autres paramètres du moteur commande d'allumage, tandis que le diaphragme de Hall a des encoches associées à chaque cylindre ou à un cylindre sur deux, encoches qui provoquent un nombre correspondant d'impulsions de phase, dont les flancs arrières pour un angle de rotation unitaire se forment avant le point mort haut respectivement du cylindre correspondant, système d'allumage et d'injection caractérisé en ce que l'une des encoches (2) est formée de façon plus large que les autres encoches (3, 4, 5) et provoque l'impulsion de phase plus large (PI1) et en ce que l'on peut alors identifier le début d'un cycle d'allumage quand se produit un autre repère de consigne délivré par la couronne dentée ou le volant-moteur du vilebrequin.

2. Système d'allumage et d'injection selon la revendication 1, caractérisé en ce qu'au début des impulsions de phase (PI1 à PI4) on charge la bobine d'allumage et on déclenche l'allumage lors des flancs arrières (r) des impulsions.

3. Système d'allumage et d'injections selon les revendications 1 ou 2, caractérisé en ce que les flancs de Hall (R) se trouvent respectivement à une rotation de 10° de l'arbre à cames avant le point mort haut (OT) du cylindre correspondant.

4. Système d'allumage et d'injection selon l'une des revendications précédentes, caractérisé en ce que l'on détecte la vitesse de rotation à partir de la distance dans le temps des flancs arrières (R) des impulsions de phase (PI1 à PI4) qui se produisent et on détermine par le calculateur (13) un temps de fermeture (TS) adapté à la vitesse de rotation pendant lequel la bobine d'allumage est chargée.

5. Système d'allumage et d'injection, selon l'une des revendications précédentes, caractérisé en ce que les flancs arrières (R) des impulsions de phase (PI1) PI4) sont utilisés pour déterminer le point d'allumage seulement au démarrage du moteur et/ou quand il se produit de dérangements.

6. Système d'allumage et d'injection selon l'une des revendications précédentes, caractérisé en ce que le diaphragme de Hall (1) est utilisé pour la production d'un allumage d'urgence pour le cas d'un défaut d'un transmetteur d'impulsions pour repères de vitesse de rotation et/ou de consigne (BM).
